# EUROPÄISCHE PATENTSCHRIFT

(11) **EP 1 359 267 B1**
(45) Veröffentlichungstag und Bekanntmachung des Hinweises auf die Patenterteilung: **15.10.2008**
(21) Anmeldenummer: 03008392.7
(22) Anmeldetag: 11.04.2003
(51) Int. Cl.: E04F 19/04

(54) **Kernsockelleiste**
Skirting board with a core
Plinthe au coeur

(30) Priorität: 03.05.2002 DE 20206984 U
(43) Veröffentlichungstag der Anmeldung: 05.11.2003
(73) Patentinhaber: W. Döllken & Co. GmbH, 45964 Gladbeck (DE)
(72) Erfinder:
(74) Vertreter: Albrecht, Rainer Harald

(56) Entgegenhaltungen:
- EP-A- 1 114 901
- DE-A1- 2 100 668
- DE-A1- 19 860 319
- GB-A- 1 274 475

## Beschreibung

Die Erfindung betrifft eine Kernsockelleiste mit einem Werkstoffkern, einer Kunststoffummantelung und einem an der Leistenunterseite angeordneten Bodenabschlussprofil aus weichelastischem Material, welches raumseitig um ein vorgegebenes Maß übersteht. - Werkstoffkern meint insbesondere einen Kern aus Holzwerkstoffen, z. B. aus MDF (Medium Densified Fibres). Derartige Holzwerkstoffkerne lassen sich z. B. aus MDF-Platten herstellen. Bei der Kunststoffummantelung kann es sich beispielsweise um eine Ummantelung aus einem Polypropylenmaterial handeln, an welches an der Leistenunterseite das Wandabschlussprofil aus einem weichelastischem Thermoplastmaterial auf Polyolefinbasis angespritzt ist.

Eine Kernsockelleiste der eingangs beschriebenen Art ist bekannt (vgl. EP 1 114 901 A2). Das Bodenabschlussprofil bildet gleichsam eine elastische Dichtlippe, welche Bodenunebenheiten kompensieren soll. In Verbindung mit Teppichböden oder PVC-Bodenbelägen haben sich diese Kernsockelleisten bewährt. Im Zuge der Sockelverlegung lassen sich Bodenunebenheiten unschwer unter Spaltvermeidung ausgleichen. Darüber hinaus lassen sich die bekannten Kernsockelleisten auch im Bereich von Ecken verlegen. Dazu ist es bekannt, mit Hilfe einer Kerbstanze vorgegebene Bereiche aus der Kernsockelleiste herauszustanzen, sodass sich die Kernsockelleiste sowohl in Außenecken als auch in Innenecken von Räumen einpassen lässt.

Probleme bereitet regelmäßig die Verlegung von Sockelleisten im Bereich von Parkettböden oder Laminatböden. Derartige Bodenbeläge arbeiten infolge von Temperatureinflüssen, sodass im Zuge der Verlegearbeiten im Übergangsbereich Wand/Bodenbelag verhältnismäßig breite Dehnungsfugen verbleiben müssen, welche die Bewegungen des Bodenbelags aufnehmen können. Derartige Dehnungsfugen weisen beispielsweise eine Breite von 20 mm auf. Zum Überbrücken der Dehnungsfugen werden bisher regelmäßig Sockelleisten aus Holz verwendet. Das Verlegen derartiger Sockelleisten ist jedoch aufwändig, da sie in besonderer Weise zugeschnitten werden müssen und insbesondere im Bereich von Ecken eine Anpassung der Sockelleisten an die räumlichen Gegebenheiten im Wege von Schreinerarbeiten erfolgen muss.

Der Erfindung liegt die Aufgabe zugrunde, eine Kernsockelleiste der eingangs beschriebenen Art zu schaffen, welche universell und insbesondere in Verbindung mit Parkettböden, Laminatböden oder dergleichen einfach und funktionsgerecht einsetzbar ist.

Zur Lösung dieser Aufgabe lehrt die Erfindung bei einer gattungsgemäßen Kernsockelleiste, dass der Werkstoffkern eine Dicke von 9 mm oder mehr aufweist, wobei die Dicke in etwa dem raumseitigen Überstand des Bodenabschlussprofils entspricht oder größer ist. Der Werkstoffkern weist eine Dicke auf und/oder das Bodenabschlussprofil steht um ein solches Maß über, dass mit der Kernsockelleiste eine Fuge vorgegebener Breite zwischen einem Bodenbelag, insbesondere einem Parkettboden oder Laminatboden oder dergleichen und einer zugeordneten Wand überbrückbar ist. - Die erfindungsgemäße Kernsockelleiste zeichnet sich durch einen verhältnismäßig dicken Werkstoffkern und gegebenenfalls durch ein verhältnismäßig breites Bodenabschlussprofil aus, sodass insgesamt eine Kernsockelleiste entsteht, mit welcher sich auch verhältnismäßig breite Dehnungsfugen von z. B. 20 mm zwischen einem Parkettboden oder einem Laminatboden und einer Wand ohne Weiteres überbrücken lassen. Damit sind die Vorteile der bekannten Kernsockelleisten nicht länger auf die Verwendung mit Teppichböden oder PVC-Bodenbelägen beschränkt. Vielmehr lassen sich die erfindungsgemäßen Kernsockelleisten in Verbindung mit Parkettböden und Laminatböden verwenden, ohne dass dabei auf die einfache Bearbeitung beispielsweise mit Hilfe von Kerbstanzen verzichtet werden muss. Vorzugsweise weist der Werkstoffkern eine Dicke auf, welche in etwa dem raumseitigen Überstand des Bodenabschlussprofils entspricht. Folglich wird die Breite der Fuge in etwa zur Hälfte durch den dicken Werkstoffkern, gegebenenfalls mit seiner Ummantelung, und zur Hälfte von dem raumseitigen Bodenabschlussprofil überbrückt, welches eine elastische Dichtlippe bildet. Dabei kann der Werkstoffkern eine Dicke aufweisen, welche in etwa der halben Breite der zu überbrückenden Fuge entspricht. Es besteht aber auch die Möglichkeit, dass der Werkstoffkern eine größere Dicke aufweist als das Bodenabschlussprofil und/oder eine größere Dicke als es der halben Breite der Fuge entspricht.

Die Dicke des Werkstoffkerns beträgt zumindest 9 mm. Nach besonders bevorzugter Ausführungsform der Erfindung ist vorgesehen, dass der Werkstoffkern eine Dicke von 9 mm bis 11 mm, vorzugsweise 10 mm aufweist. Die Kunststoffummantelung selbst kann beidseitig jeweils eine Dicke von z. B. 0,4 mm bis 0,5 mm aufweisen. Dementsprechend beträgt die Dicke des Werkstoffkernes mit der Ummantelung in etwa 10 mm bis 12 mm, vorzugsweise 11 mm. Der Überstand des raumseitigen Bodenabschlussprofiles beträgt zumindest 10 mm, in zweckmäßiger Weise 10 mm bis 12 mm, vorzugsweise 11 mm. Damit entsteht insgesamt eine Kernsockelleiste mit einer Breite bzw. Dicke im Bereich der Unterseite von in etwa 20 mm bis 24 mm, vorzugsweise 22 mm, sodass sich übliche Fugen zwischen einem Parkettboden oder Laminatboden und einer Wand mit einer Breite von 20 mm ohne Weiteres überbrücken lassen. Im Übrigen besteht aber auch die Möglichkeit, dass der Werkstoffkern eine Dicke von mehr als 11 mm aufweist, z. B. bis zu 15 mm. Ferner kann der Überstand auch mehr als 12 mm betragen, z. B. bis zu 15 mm.

Im Folgenden wird die Erfindung anhand einer lediglich ein Ausführungsbeispiel darstellenden Zeichnung näher erläutert. Es zeigen
- Fig. 1: eine erfindungsgemäße Kernsockelleiste im Querschnitt in unmontiertem Zustand und
- Fig. 2: den Gegenstand nach Fig. 1 nach erfolgter Montage im Bereich Wand/Boden.

In den Figuren ist eine Kernsockelleiste mit einem Werkstoffkern 1, einer Kunststoffummantelung 2 und mit einem an der Leistenunterseite angeordneten Bodenabschlussprofil 3 aus weichelastischem Material dargestellt. Dieses Bodenabschlussprofil 3 bildet eine elastische Dichtungslippe und steht raumseitig um ein vorgegebenes Maß M über. Bei dem Werkstoffkern 1 handelt es sich um einen Kern aus einem Holzwerkstoff, nämlich aus MDF, welcher aus entsprechenden MDF-Platten gefertigt ist. Die Kunststoffummantelung 2 besteht aus einem Polyolefin, vorzugsweise aus einem Polypropylenmaterial. Das die Dichtlippe bildende Bodenabschlussprofil 3 besteht aus einem weichelastischen Thermoplastmaterial auf Polyolefinbasis, welches einstückig mit der Kunststoffummantelung 2 verbunden ist, beispielsweise an diese angespritzt ist. Ferner ist in den Figuren erkennbar, dass im Bereich der Leistenoberseite an die Kunststoffummantelung ein Wandabschlussprofil 4 angeschlossen ist. Dieses besteht aus demselben Material wie das Bodenabschlussprofil 3 und soll Wandunebenheiten im Zuge der Montage ausgleichen. Dazu steht auch das Wandabschlussprofil wandseitig um ein vorgegebenes Maß L, zum Beispiel um bis zu 2 mm, über. Das gleichsam dachartige Wandabschlussprofil 4 ist um einen vorgegebenen Winkel α gegen die zugeordnete Wand und den Werkstoffkern 1 abgewinkelt. Ferner ist das Bodenabschlussprofil 3 um einen vorgegebenen Winkel β zur Horizontalen gegen den zugeordneten Boden abgewinkelt. Ferner lassen die Figuren erkennen, das sowohl das Wandabschlussprofil 4 als auch das Bodenabschlussprofil 3 jeweils einen sich zum Profilaußenrand hin verjüngenden, zum Beispiel konisch verjüngenden Querschnitt aufweisen.

Fig. 2 zeigt die erfindungsgemäße Kernsockelleiste nach erfolgter Montage im Bereich eines Laminatbodenbelags 5. Dieser Bodenbelag 5 ist auf einem Unterboden 6 derart verlegt, dass sich zwischen Bodenbelag 5 und Wand 7 eine Dehnungsfuge 8 vorgegebener Breite B ergibt. Die Dehnungsfuge ist in Fig. 1, welche den unmontierten Zustand zeigt, ebenfalls angedeutet. Die Breite B dieser Dehnungsfuge 8 beträgt im Ausführungsbeispiel 20 mm. Die Figuren zeigen nun, dass der Werkstoffkern 1 eine solche Dicke D aufweist und das Bodenabschlussprofil 3 um ein solches Maß M übersteht, dass mit der Kernsockelleiste die Fuge 8 der vorgegebenen Breite B zwischen dem Laminatbodenbelag 5 und der Wand 7 überbrückt wird. Dieses gelingt im Wesentlichen dadurch, dass der erfindungsgemäße Werkstoffkern 1 wesentlich dicker ist, als die Werkstoffkerne herkömmlicher Kernsockelleisten. Darüber hinaus ist der Überstand d. h. das Maß M größer gewählt, als der Überstand der Bodenabschlussprofile herkömmlicher Kernsockelleisten. Im Ausführungsbeispiel weist der Werkstoffkern 1 eine Dicke D auf, welche in etwa dem raumseitigen Überstand M des Bodenabschlussprofils 3 entspricht, das heißt die Fuge 8 wird zur einen Hälfte von dem Werkstoffkern 1 mit seiner Ummantelung 2 und zur anderen Hälfte von der Dichtlippe 3 überbrückt. Dabei ist erkennbar, dass der Werkstoffkern 1 in etwa eine Dicke D aufweist, welche der halben Breite ½ B der zu überbrückenden Dehnungsfuge 8 entspricht. Im Ausführungsbeispiel weist der Werkstoffkern 1 eine Dicke D von 10 mm auf. Zusammen mit der Ummantelung ergibt sich dabei eine Dicke d von in etwa 11 mm, da die Ummantelung wandseitig eine Dicke von 0,5 mm und raumseitig eine Dicke von 0,4 mm aufweist. Der Überstand M der Dichtlippe 3 beträgt in unmontiertem Zustand in etwa 11 mm, sodass sich - ohne den Überstand L des Wandabschlussprofils 4 - eine Gesamtdicke G der Kernsockelleiste an der Leistenunterseite von 22 mm in unmontiertem Zustand ergibt.

Die Montage der Kernsockelleiste kann durch Kleben, Nageln oder Schrauben erfolgen. Dieses ist in den Fig. nicht näher dargestellt.

## Patentansprüche

1. Kernsockelleiste mit einem Werkstoffkern (1), einer Kunststoffummantelung (2) und einem an der Leistenunterseite angeordneten Bodenabschlussprofil (3) aus weichelastischem Material, welches raumseitig um ein vorgegebenes Maß (M) übersteht, **dadurch gekennzeichnet,**
**dass** der Werkstoffkern (1) eine Dicke (D) von 9 mm oder mehr aufweist, wobei die Dicke (D) in etwa dem raumseitigen Überstand (M) des Bodenabschlussprofils (3) entspricht oder größer ist.

2. Kernsockelleiste nach Anspruch 1, **dadurch gekennzeichnet, dass** der Werkstoffkern (1) eine Dicke (D) von 9 mm bis 11 mm, vorzugsweise 10 mm aufweist.

3. Werkstoffkern nach Anspruch 1 oder 2, **dadurch gekennzeichnet, dass** der Werkstoffkern (1) mit der Kunststoffummantelung (2) eine Dicke (d) von 10 mm bis 12 mm, vorzugsweise 11 mm aufweist.

4. Kernsockelleiste nach einem der Ansprüche 1 bis 3, **dadurch gekennzeichnet, dass** der Werkstoffkern (1) als Holzwerkstoffkern z. B. aus MDF, vorzugsweise aus einer MDF-Platte ausgebildet ist.

5. Kernsockelleiste nach einem der Ansprüche 1 bis 4, **dadurch gekennzeichnet, dass** die Kunststoffummantelung (2) aus einem Polyolefin, vorzugsweise aus Polypropylen besteht und das Bodenabschlussprofil (3) aus weichelastischem Thermoplastmaterial auf Polyolefinbasis besteht.

## Claims

1. Hardcore skirting with a material core (1), a plastic encasing (2) and a floor termination profile (3) made of soft elastic material arranged on the skirting underside which overlaps on the room side by a specified dimension (M), **characterised in that** the material core (1) shows a thickness (D) of 9 mm or more whereby the thickness (D) is the same or greater than the room side overlap (M) of the floor termination profile (3)

2. Hardcore skirting according to Claim 1, **characterised in that** the material core (1) shows a thickness (D) of 9 mm to 11 mm, preferably 10 mm.

3. Material core according to Claim 1 or 2, **characterised in that** the material core (1) with the plastic encasing (2) shows a thickness (d) of 10 mm to 12 mm, preferably 11 mm.

4. Hardcore skirting according to one of the Claims 1 to 3, **characterised in that** the material core (1) is designed as wood material core e.g., made of MDF, preferably from a MDF board.

5. Hardcore skirting according to one of the Claims 1 to 4, **characterised in that** the plastic encasing (2) consists of a polyolefin, preferably made of polypropylene and the floor termination profile (3) consists of soft elastic thermoplastic material based on polyolefin.

## Revendications

1. Plinthe présentant une âme (1) en matériau, un enrobage (2) en matière plastique et un profilé d'aboutement (3) au sol en matériau élastique souple disposé contre la face inférieure de la plinthe, matériau qui du côté du local dépasse d'une cote prescrite (M), **caractérisée en ce que**
l'âme (1) en matériau présente une épaisseur (D) de 9 mm ou plus, ladite épaisseur (D) étant approximativement égale ou supérieure à la saillie (M) que présente, côté local, le profilé (3) d'aboutement au sol.

2. Plinthe à âme selon la revendication 1, **caractérisée en ce que** l'âme (1) en matériau présente une épaisseur (D) comprise entre 9 et 11 mm, de préférence de 10 mm.

3. Âme en matériau selon les revendications 1 ou 2, **caractérisée en ce que** l'âme (1) en matériau enrobé (2) de matière plastique présente une épaisseur (d) comprise entre 10 et 12 mm, de préférence de 11 mm.

4. Plinthe à âme selon l'une des revendications 1 à 3, **caractérisée en ce que** l'âme (1) en matériau a été fabriquée en dérivé du bois, p. ex. en fibres moyenne densité (MDF), de préférence à partir d'un panneau en MDF.

5. Plinthe à âme selon l'une des revendications 1 à 4, **caractérisée en ce que** l'enrobage (2) en matière plastique se compose d'une polyoléfine, de préférence de polypropylène, et **en ce que** le profilé (3) d'aboutement au sol se compose d'une matière thermoplastique élastique et souple à base de polyoléfine.
